# EUROPÄISCHE PATENTANMELDUNG

(11) **EP 0 326 113 A2**
(43) Veröffentlichungstag der Anmeldung: **02.08.1989**
(21) Anmeldenummer: 89101285.8
(22) Anmeldetag: 25.01.1989
(51) Int. Cl.: A43B 7/08

(54) **Schuhsohle**

(30) Priorität: 25.01.1988 DE 8800826 U
(71) Anmelder: Bär, Christian, D-7120 Bietigheim-Bissingen (DE)
(72) Erfinder: Bär, Christian, D-7120 Bietigheim-Bissingen (DE)
(74) Vertreter: Kastner, Hermann, Dipl.-Ing. Patentanwalt

(57) **Zusammenfassung**

Die Schuhsohle (10) weist einen Grundkörper (13) auf, der als Elastomer-Formteil ausgebildet ist. Im Vorderteil des Grundkörpers (13) ist auf der Oberseite eine flache Ausnehmung (21) vorhanden, in die eine Polstermatte (15) eingelegt ist. Im Bereich der Ferse und des Fußgewölbes weist der Grundkörper (13) eine Anzahl durchgehende Ausnehmungen (17) auf. Im Bereich der Polstermatte (15) sind im Grundkörper (13) eine größere Anzahl durchgehender Ausnehmungen (18) vorhanden, die nach einem bestimmten Anordnungsmuster verteilt sind. Auf der Unterseite des Grundkörpers (13) ist eine großflächige Ausnehmung (27) vorhanden, die sich vom Fersenbereich bis in den Zehenbereich erstreckt. Innerhalb der Grundfläche dieser Ausnehmung ist im Fersenbereich wenigstens ein hinterer Kanal vorhanden, der die hinteren Ausnehmungen (17) untereinander verbindet. Im vorderen Sohlenbereich sind mehrere vordere Kanäle vorhanden, die untereinander und mit dem hinteren Kanal in Verbindung stehen und die die vorderen Ausnehmungen untereinander und mit den hinteren Ausnehmungen (17) verbinden. In die großflächige Ausnehmung auf der Unterseite des Grundkörpers (13) ist ein Sohleneinsatz (16) eingelegt und mit dem Grundkörper (13) verklebt, so daß sämtliche Kanäle nach außen hin abgedeckt sind.

## Beschreibung

Bei Schuhen aller Art hängt die Bequemlichkeit und das Wohlbefinden beim Tragen sehr stark von der Gestalt der Schuhsohle und von ihrem Verhalten beim Gehen ab. Das gleiche gilt auch hinsichtlich der Erhaltung und/oder Förderung der Gesundheit der Füße.

Eine bekannte Schuhsohle (DE-OS 28 09 251) ist auf ihrer Oberseite mit einer Vertiefung für den Fersenballen des Fußes versehen. Daran schließt im Bereich des hinteren Teils des Fußgewölbes eine kleine Erhöhung an, die zusammen mit der Vertiefung dem Fersenballen einen Halt gegen das Vorwärtsgleiten des Fußes gibt. Im Bereich der Fußballen und der Zehen ist in eine dort vorhandene flache Ausnehmung in der Oberseite der Schuhsohle eine Polstereinlage bündig eingelegt, die nachgiebiger als der übrige Teil des Schuhsohle ist. Daneben sind im Bereich des Fersenballen und des Fußgewölbes in der Oberseite der Schuhsohle kreisrunde Ausnehmungen in Form von Sacklöchern vorhanden, die sich unterschiedlich weit in die Schuhsohle hinein erstrecken, wobei der Boden dieser Ausnehmungen annähernd den gleichen Abstand von der Unterseite der Schuhsohle hat. Dadurch, daß die Schuhsohle als Elastomer-Formteil ausgebildet ist, wird beim Gehen die Schuhsohle im Bereich des Fersenballens und zum Teil im Bereich des anschliießenden Fußgewölbes elastisch zusammengedrückt. Dadurch soll die in den Ausnehmungen vorhandene Luft zum Teil daraus verdrängt werden und an der Fußsohle entlangstreichen. Wenn beim Weitergehen der Fuß mehr den vorderen Schuhsohlenbereich belastet und den hinteren Bereich wieder entlastet, dehnt sich die Schuhsohle in der Nachbarschaft der Ausnehmungen wieder aus, wodurch das Volumen der Ausnehmungen wieder etwas zunimmt. Dabei soll die Luft entlang der Fußsohe wieder hineinströmen.

Diese Ausnehmungen bewirken beim Gehen allenfalls eine Massagewirkung ähnlich der von Noppensohlen. Die Lüftungswirkung dieser Ausnehmungen ist sehr gering, da beim Auftreten der Ferse die Ausnehmungen an ihrem oberen Rand durch die Fußsohle verschlossen werden. Die durch die elastische Nachgiebigkeit der Schuhsohle auftretende Verringerung des Volumens der Ausnehmungen ist verhältnismäßig gering, so daß die darin eingeschlossene Luft nur eine sehr geringe Druckerhöhung erfährt. Diese reicht im allgemeinen nicht aus, um von der eingeschlossenen Luft einen nennenswerten Anteil unter der am Rand der Ausnehmungen aufliegenden Fußsohle hinweg herauszudrücken. Dazu sind selbst die an einer Stelle des Randes der Ausnehmungen eingeformten flachen Vertiefung nicht geeignet, weil auch sie durch die aufliegende Fußsohle abgedeckt werden. Der Innenraum der Ausnehmungen wird praktisch erst dann wieder freigegeben, wenn beim Weitergehen die Ferse und das Fußgewölbe angehoben werden und dadurch die Schuhsohle in ihrem hinteren Bereich entlastet wird. Dann aber ist dort die elastische Verdichtung der Schuhsohle bereits wieder beendet, so daß eine Verdrängungswirkung nicht mehr stattfinden kann.

Der Erfindung liegt die Aufgabe zugrunde, eine Schuhsohle zu schaffen, deren Lüftungswirkung wesentlich größer als bei der bekannten Schuhsohle ist.

Dadurch, daß bei der Schuhsohle nach Anspruch 1 die Ausnehmungen im Bereich der Ferse und des Fußgewölbes vollständig durch den Grundkörper hindurchgehen, dadurch, daß auch im Bereich der Fußballen und der Zehen Ausnehmungen vorhanden sind, die von Oberseite aus durch den Grundkörper vollständig hindurchgehen, und dadurch, daß die zwei Gruppen von Ausnehmungen durch die auf der Unterseite des Grundkörpers vorhandene Kanäle miteinander verbunden sind, die durch den Sohleneinsatz nach außen hin verschlossen sind, ist ein System kommunizierender Röhren geschaffen, durch das die Luft vom hinteren Teil des Schuhes zum vorderen Teil strömen kann, wenn beim Gehen die Ferse und das Fußgewölbe auf dem hinteren Teil der Schuhsohle aufsetzen und diesen Teil elastisch verdichten, und durch das umgekehrt die Luft vom vordern Teil zum hinteren Teil des Schuhes strömen kann, wenn beim Weitergehen durch den Fußballen und die Zehen der vordere Teil der Schuhsohle elastisch verdichtet wird und der hintere Teil wieder entlastet wird. Da beim Gehen immer nur der eine Sohlenteil belastet und der andere unbelastet ist, kann die Luft im unbelateten Teil aus den Ausnehmungen ungehindert austreten und den betreffenden Teil des Fußes umfächeln. Durch den ständigen Wechsel zwischen der Belastung des vorderen und des hinteren Sohlenteils findet beim Gehen ständig ein gewisser Luftaustausch zwischem vorderem und hinterem Schuhteil statt.

Selbst wenn das beim Aufsetzen der Ferse in den vorderen Schuhteil verdrängte Luftvolumen beim Weitergehen nicht wieder vollständig zurückgefördet wird, sondern ein Teil davon aus der Öffnung des Schuhes heraus entweicht, ist das nicht nachteilig sonder ein weiterer Vorteil der Schuhsohle. Dieses fehlende Luftvolumen wird dann nämlich aus der Umgebung der Ferse angesaugt, und zwar nicht ausschließlich aus dem Hohlraum des Vorderschuhs, sondern zu einem gewissen Teil auch an der Ferse entlang aus der freien Umgebung. Dadurch finde nicht nur eine interne Luftumwälzung statt, sondern ein Teil dieser Luft wird ständig durch Frischluft ergänzt. Da die Ferse bekanntermaßen sehr stark durchblutet ist, wird der von außen angesaugte Luftanteil sehr schnell von der Ferse erwärmt, so daß selbst in der kalten Jahreszeit eine Abkühlung des Vorderfußes nicht zu befürchten ist.

Im Gegenteil wird gerade dadurch, daß ein Teil der Luft, der durch die Ausdünstungen des Fußes im Schuhinnenraum befeuchtet wird, zum Teil durch die im Bereich der Ferse angesaugte Frischluft mit wesentlich geringerer Luftfeuchtigkeit ersetzt wird, der Vorderfuß im Schuh in höchst angenehmer Weise trocken gehalten. Gerade dadurch werden die sonst bei feuchten Füßen und Strümpfen auftretenden Kältewirkungen und Költeempfindungen auf den Fuß vermieden.

Der zur Abdeckung der Kanäle dienende Sohleneinsatz hat nebenher noch den großen Vorteil, daß er dann, wenn seine Unterseite mit der Profilierung abgelaufen ist, vom Grundkörper der Schuhsohle entfernt werden kann und durch einen neuen Sohleneinsatz mit neuem griffigem Profil ersetzt werden kann.

Bei einer Ausgestaltung der Schuhsohle nach Anspruch 2 wird eine bessere Verteilung der umgewälzten Luft erreicht.

Bei einer Ausgestaltung der Schuhsohle nach Anspruch 3 kann beispielsweise durch eine Brandsohle aus Leder die Annehmlichkeit der Schuhsohle erhöht werden, ohne daß das Lüftungsverhalten der Schuhsohle vermindert wird.

Im folgenden wird die Erfindung anhand eines in der zeichnung dargestellten Ausführungsbeispieles näher erläutert. Es zeigen:
Fig. 1 eineSeitenansicht der Schuhsohle;
Fig. 2 einen Längsschnitt der Schuhsohle mit Grundkörper und weiteren Sohlenteilen;
Fig. 3 eine Draufsicht des Grundkörpers der Schuhsohle;
Fig. 4 eine Untersicht des Grundkörpers der Schuhsohle.

Die aus Fig. 1 und 2 ersichtliche Schuhsohle 10 ist für Laufschuhe in Mokassinform bestimmt. Sie weist daher an ihrem hinteren Ende keinen Absatz sondern lediglich eine konvexe und weitgehend zylindrische Wölbung auf. Am Vorderende der Schuhsohle 10 ist eine ähnliche Wölbung 12 vorhanden.

Die Schuhsohle 10 weist einen Grundkörper 13 auf, der als Elastomer-Formteil asugebildet und hergestellt ist. Als weitere Sohlenteile sind eine Brandsohle 14, eine Polstereinlage 15 und ein Sohleneinsatz 16 vorhanden, die mit dem Grundkörper 13 zur Schuhsohle 10 vereinigt sind.

Der Grundkörper 13 weist in seiner hinteren Hälfte, d.h. im Bereich der Ferse und des Fußgewölbes eines Fußes, eine Anzahle kreiszylindrischer Ausnehmungen 17 auf, die in einer Reihe angeordnet sind, die zumindet annähernd in der Längsrichtung des Grundkörpers 13 verläuft (Fig. 3). Diese Ausnehmungen 17 erstrecken sich von der Oberseite bis zur Unterseite durch den Grundkörper 13 hindurch. In der vorderen Hälfte des Grundkörpers 13, d.h. im Bereich der Fußballen und der Zehen eines Fußes, ist eine Anzahl weiterer Ausnehmungen 18 vorhanden, die sich ebenfalls von der Oberseite bis zur Unterseite durch den Grundkörper 13 hindurcherstrecken. Diese Ausnehmungen 18 sind in drei Längsreihen und in einer Querreihen angeordnet. Zur besseren Unterscheidung sind die Ausnehmungen der mittleren Längsreihe als Ausnehmungen 18.1 und die der beiden äußeren Längsreihe als Ausnehmungen 18.2 bzw. 18.3 und die Ausnehmungen der Querreihe als Ausnehmungen 18.4 bezeichnet. Die mittlere Längsreihe der Ausnehmungen 18.1 verläuft zumindet annähernd in der Längsmitte des Grundkörpers 13. Die beiden äußeren Längsreihen der Ausnehmungen 18.2 bzw. 18.3 verlaufen jeweils zumindet annähernd parallel zu dem ihnen benachbarten Seitenrand 19 bzw. 20 des Grundkörpers 13. Die Querreihe der Ausnehmungen 18.4 verbindet gewissermaßen die jeweils letzte Ausnehmung der drei Längsreihen der Ausnhemungen 18.1 bis 18.3.

Wie aus Fig. 2 und 3 ersichtlich ist, ist im Bereich der Fußballen und der Zehen auf der Oberseite des Grundkörpers 13 eine flache Ausnehmung 21 eingeformt. Innerhalb des Grundrißprojektion dieser Ausnehmung 21 liegen sämtliche Ausnehmungen 18. Der hintere Rand 22 der Ausnehmung 21 verläuft zumindet annähernd quer zur Längsrichtung des Grundkörpers 13. Die beiden Seitenränder 23 und 24 und der vorderen Rand 25 der Ausnehmung 21 verlaufen jeweils zumindet annähernd parallel zum Seitenrand 19 bzw. 20 bzw. zum vorderen Außenrand 26 des Grundkörpers 13. Die Ausnehmung 21 hat gegenüber den sie umgebenden Flächenbereichen der Oberseite des Grundkörpers 13 eine zumindet annähernd gleichbleibende Tiefe. Darin ist die Polstereinlage 15 eingelegt und außerhalb der Ausnehmungen 18 zumindest stellenweise mit dem Grundkörper 13 verklebt. Die Polstereilage 15 ist vorzugsweise als Filzmatte ausgebildet, deren Fasern untereinander eine verhältnismäßig lockere Bindung haben, so daß die Polstereinlage 15 sowohl eine sehr große Nachgiebigkeit wie auch eine sehr große Luftdurchlässigkeit normal zu ihrer Fläche hat. Die Höhe der Polstereinlage 15 ist so auf die Tiefe der Ausnehmung 21 abgestimmt, daß die Polstereinlage 15 zumindest entlang ihrer Außenränder durch die darüber liegende Brandsohle 14 soweit verdichtet und zusammengehalten werden kann, daß die Polstereinlage 15 mit den benachbarten Flächenbereichen des Grundkörpers 13 bündig ist. In ihrem mittleren Flächenbereich bauscht sich die Polstereinlage im unbelasteten Zustand etwas auf, wie es in Fug. 2 dargestellt ist.

Wie aus Fig. 4 ersichtlich ist, ist auf der Unterseite des Grundkörpers 13 eine großflächige flache Ausnehmung 27 eingeformt. Darin wird der Sohleneinsatz 16 eingelegt, wie aus Fig. 2 ersichtlich ist. Dieser Sohleneinsatz 16 hat eine profilierte Unterseite. Die Dicke des Sohleneinsatzes 16 ist zumindest um die Profiltiefe größer als die Tiefe der Ausnehmung 27, so daß der Sohleneinsatz 16 als Laufsohle im engeren Sinne des Wortes über die benachbarten Flächenbereiche der Unterseite des Grundkörpers 13 nach unten übersteht (Fig. 2).

Innerhalb der Ausnehmung 27 sind mehrere Kanäle an der Unterseite des Grundkörpers 13 eingeformt. Im hinteren Teil des Grundkörpers 13 ist der hintere Kanal 28 vorhanden, der zumindet annähernd in der Längsrichtung des Grundkörpers 13 verläuft. In vorderen Teil des Grundkörpers 13 sind drei Längskanäle vorhanden, und zwar der mittlere Längskanal 29 und die beiden seitlichen Längskanäle 30 und 31. Außerdem sind noch zwei Querkanäle vorhanden, und zwar der vordere Querkanal 32 und der hintere Querkanal 33.

Der mittlere Längskanal 29 verläuft zumindet annähernd in der Längsrichtung oder Längsmitte des Vorderteils des Grundkörpers 13, wobei er unmittelbar an den hinteren Längskanal 18 anschließt. Die beiden seitlichen Längskanäle 30 und 31 verlaufen in ihrem vorderen Abschnitt zumindet annähernd entland dem benachbarten Seitenrand 19 bzw. 20 des Grundkörpers 13. Der hintere Abschnitt der beiden seitlichen Längskanäle 30 und 31 verläuft abgewinkelt auf den hinteren Kanal 28 zu, in den sie an etwa an der gleichen Stelle einmünden.

Die Untersicht der Fig. 4 ist in Bezug auf die Draufsicht der Fig. 3 absichtlich spiegelbildlich dargestellt (was der Untersicht des Grundkörper für den linken Schuh entspricht), um deutlich zu machen, daß die hinteren Ausnehmungen 17 so angeordnet sind, daß ihre Grundrißprojektion innerhalb der Grundrißprojektion des hinteren Kanals 28 gelegen ist und daß in entsprechender Weise die Ausnehmungen 18 so angeordnet sind, daß ihre Grundrißprojektion innerhalb der Grundrißprojektion der vorderen Kanäle 29 ... 32 gelegen sind. Dadurch bilden die Gruppe der hinteren Ausnehmungen 17 über den hinteren Kanal 28 und die daran anschließenden vorderen Kanäle 29 ... 32 mit den Ausnehmungen 18.1 .. 18.4 ein System kommunizierender Röhren. wie es in Fig. 2 deutlich zu sehen ist. Dabei deckt der Sohleneinsatz 16 den hinteren Kanal 28 und die vorderen 29 ... 32 ab, so daß sie außerhalb der Ausnehmungen 17 und 18 dem System als geschlossene Verbindungsleitungen dienen.

Der Sohleneinsatz 16 ist zumindest entlang seines Außenrandes in einem ausreichend breiten Flächenbereich, bevorzugt jedoch auf seiner ganzen Fläche außerhalb der Kanäle 28 ... 33, mit der Unterseite des Grundkörpers 13 innerhalb der Ausnehmung 27 mechanisch fest und wasserundurchlässig verklebt. Dadurch kann weder die die Kanäle durchströmende Luft nach außen entweichen noch Wasser von außen in das System Kommunizierender Röhren eindringen.

Zur Vervollständigung der Verbindung dieses Systems kommunizierender Röhren mit dem Innenraum des Schuhes weist die Brandsohle 14 in ihrem hinteren Bereich Ausnehmungen 34 und in ihrem vorderen Bereich Ausnehmungen 35 auf. Die Grundrißprojektion der hinteren Ausnehmungen 34 stimmt zumindet annähernd mit der Grundrißprojektion der hinteren Ausnehmungen 17 des Grundkörpers 13 überein. Die Grundrißprojektion der vorderen Ausnehmungen 35 der Brandsohle 14 stimmt zumindet annähernd mit der Grundrißprojektion der vorderen Ausnehmungen 18 des Grundkörpers 13 überein.

Wegen der lokeren Bindung der Fasern der Polstereinlage 15 erfordert diese im allgemeinen keine durchgehenden Ausnehmungen. Sofern die Polstereinlage 15 jedoch keine oder zumindet kein für das System der kommunizierenden Röhren ausreichende Luftdurchlässigkeit haben sollte, ist es zweckmäßig, auch die Polstereinlage 15 mit durchgehenden Ausnehmungen zu versehen, deren Grundrißprojektion dann ebenfalls mit der Grundrißprojektion der Ausnehmungen 18 im Grundkörper 13 zumindet annähernd übereinstimmen sollte.

## Patentansprüche

1. Schuhsohle mit den Merkmalen:
- sie weist einen Grundkörper auf, der als Elastomer-Formteil augebildet ist,
- im Grundkörper ist im Bereich der Fußballen und der Zehen in der Oberseite eine Ausnehmung vorhanden, in die eine Polstermatte aus einem Werkstoff eingelegt ist, dessen Nachgiebigkeit größer als diejenige des Grundkörper ist,
- die Polstermatte ist zumindest entlang ihrer Ränder mit der Oberseite des Grundkörper bündig,
- im Grundkörper sind im Breich der Ferse und des Fußgewölbes Ausnehmungen mit Kreisquerschnitt vorhanden, die sich von der Oberseite des Grundkörper aus zumindest annähernd lotrecht um ein gewisses Maß in den Grundkörper hinein erstrecken,
**gekennzeichnet** durch die Merkmale:
- die (hinteren) Ausnehmungen (17) im Bereich der Ferse und des Fußgewölbes gehen vollständig durch den Grundkörper (13) hindurch,
- im Bereich der Fußfallen und der Zehen sind zumindest im Grundrißbereich der Polstermatte (15) eine Anzahl (vordere) Ausnehmungen (18) vorhanden, die sich von der Oberseite des Grundkörpers (13) aus vollständig durch diesen hindurcherstrecken und die zumindest annähernd lotrecht ausgerichtet sind,
- sofern die Polstermatte (15) selbst nicht luftdurchlässig ist, ist sie ebenfalls mit Ausnehmungen versehen, deren Grundrißprojektion zumindest annähernd mit der Grundrißprojetion der darunter befindlichen Ausnehmungen (18) im Grundkörper (13) übereinstimmt,
- die hinteren Ausnehmungen (17) sind in wenigstens einer Reihe angeordnet, die zumindest annähernd in der Längsrichtung des Grundkörpers (13) verläuft,
- die vorderen Ausnehmungen (18) sind in mehreren Reihen angeordnet,
- an der Unterseite des Grundkörpers (13) ist im Bereich der Ferse und des Fußgewölbes wenigstens ein (hinterer) Kanal (28) vorhanden, der zumindest annähernd in der Längsrichtung des Grundkörpers (13) verläuft und der an seinem hinteren Ende zum Außenrand des Grundkörpers (13) hin abgeschlossen ist,
- im Bereich der Fußfallen und der Zehen sind ein oder mehrere (vordere) Kanäle (29 ... 33) vorhanden, die in der Längsrichtung des Grundkörpers (13) und/oder zumindest annähernd parallel zum benachbarten Seitenrand (19 bzw. 20) des Grundkörpers (13) verlaufen und die zumindest an ihrem vorderen Ende zum Außenrand (26) des Grundkörpers (13) hin abgeschlossen sind,
- die vorderen Kanäle (18) münden an ihrem hinteren Ende einzeln und/oder gemeinsam in den hinteren Kanal (28) ein,
- die Grundrißprojektion der hinteren Ausnehmungen (17) ist zumindest annähernd innerhalb der Grundrißprojektion des hinteren Kanals (28) gelegen und die Grundrißprojektion der vorderen Ausnehmungen (18) ist zumindest annähernd innerhalb der Grundrißprojektion eines oder mehrerer der vorderen Kanäle (29 ... 32) gelegen,
- im Bereich der Ausnehmungen (17; 18) und der Kanäle (28; 29 ... 33) ist an der Unterseite des Grundkörpers (13) eine großflächige flache Ausnehmung (27) vorhanden, die das Anordnungsmuster der Kanäle (28; 29 ... 33) rundum um ein gewisses Maß nach außen zum jeweils benachbarten Außenrand (19; 20; 26) des Grundkörpers (13) hin überragt,
- in die flache Ausnehmung (27) ist ein Sohleneinsatz (16) eingelegt und zumindest in einem entlang seiner Außenränder rundum verlaufenden zusammenhängenden Flächenbereich mit dem Grundkörper (13) mechanisch fest und wasserundurchlässig verbunden.

2. Schuhsohle nach Anspruch 1,
**gekennzeichnet** durch die Merkmale:
- zwischen den vorderen Kanälen (29 ... 31) sind ein oder mehrere Verbindungskanäle (32; 33) vorhanden, - vorzugsweise ist ein Verbindungskanal (32) im Bereich des vorderen Endes der vorderen Kanäle (29 ... 31) angeordnet,
- vorzugsweise ist im Bereich der Verbindungskanäle, insbesondere im Bereich des vordersten Verbindungskanales (32), eine oder mehrere Ausnehmungen (18.4) angeordnet.

3. Schuhsohle nach Anspruch 1 und/oder Anspruch 2,
**gekennzeichnet** durch die Merkmale:
- auf der Oberseite des Grundkörpers (13) ist eine Brandsohle (14) angebracht,
- die Brandsohle (14) ist mit Ausnehmungen (34; 35) versehen, deren Grundrißprojektion zumindest annähernd mit der Grundrißprojektion der darunterliegenden Ausnehmungen (17 bzw. 18) im Grundkörper (13) übereinstimmt.
